# EUROPÄISCHE PATENTSCHRIFT

(11) **EP 0 732 979 B1**
(45) Veröffentlichungstag und Bekanntmachung des Hinweises auf die Patenterteilung: **15.04.1998**
(21) Anmeldenummer: 94902613.2
(22) Anmeldetag: 21.12.1993
(51) Int. Cl.: B22D 11/06, B22D 11/12, B22D 11/20

(54) **GIESS-WALZANLAGE FÜR STAHLBÄNDER UND REGELSYSTEM DAFÜR**
CONTINUOUS CASTING AND ROLLING PLANT FOR STEEL STRIP, AND A CONTROL SYSTEM FOR SUCH A PLANT
INSTALLATION DE COULEE CONTINUE ET DE LAMINAGE POUR BANDES D'ACIER ET SYSTEME DE REGLAGE CONNEXE

(30) Priorität: 01.12.1993 WO PCT/DE93/01146
(43) Veröffentlichungstag der Anmeldung: 25.09.1996
(73) Patentinhaber: SIEMENS AKTIENGESELLSCHAFT, 80333 München (DE)
(72) Erfinder: KUTTNER, Werner, D-91096 Möhrendorf (DE); SCHMID, Friedemann, D-91056 Erlangen (DE); SCHULZE HORN, Hannes, D-91056 Erlangen (DE); SEEFRIED, Georg, D-90513 Zirndorf (DE); HOHENDAHL, Kurt, D-49084 Osnabrück (DE); BERGER, Thomas, D-91080 Uttenreuth (DE); DOMNIG, Immo, D-91054 Erlangen (DE)
(86) Internationale Anmeldenummer: DE9301228
(87) Internationale Veröffentlichungsnummer: WO9515233

(56) Entgegenhaltungen:
- EP-A- 0 228 038
- EP-A- 0 326 190
- EP-A- 0 384 151
- EP-A- 0 391 823
- EP-A- 0 458 987
- EP-A- 0 481 481
- DE-A- 3 624 114
- DE-A- 3 712 537
- PATENT ABSTRACTS OF JAPAN vol. 16, no. 473 (C-991) 9. Oktober 1992 & JP,A,04 170 920 (MATSUSHITA ELECTRIC IND CO LTD) 18. Juni 1992

## Beschreibung

Die Erfindung betrifft eine Gieß-Walzanlage für Stahlbänder mit einer vertikal arbeitenden Zweiwalzen-Gießeinrichtung mit Flüssigstahl-Zugabeeinrichtung, einer Umlenkeinrichtung des gegossenen Bandes in eine horizontale Lage und ein horizontal arbeitendes Walzwerk mit Haspeleinrichtung, sowie gegebenenfalls einem nachgeschalteten Kaltwalzwerk, wobei alle Komponenten über einzelne technologische Regelkreise geführt werden.

Seit der ersten Gieß-Walzanlage, wie sie im deutschen Patent 52 002 beschrieben ist, sind Gieß-Walzanlagen in großer Zahl und unterschiedlichster Ausführung entwickelt worden. Gemeinsam ist diesen Entwicklungen, daß sie bisher für niedrig legierten Stahl nur zum Erfolg geführt haben, wenn die Gießeinrichtung einen sogenannten Dünnbrammenstrang von mindestens 50 mm Dicke erzeugt (DE 37 12 537 A1), der dann in das erste Walzengerüst eingeführt wird oder wenn rostfreier Stahl zu Bändern vergossen wird, wie es die EP 0 458 987 A1 und EP 0 481 481 A1 beschreiben.

Es ist Aufgabe der Erfindung, eine Gieß-Walzanlage für Stahlbänder und ein Regelsystem dafür anzugeben, die es erlauben, Stahlbänder beliebiger Qualität innerhalb der Weiterverarbeitungstoleranzen herzustellen, wobei von gegossenen Bändern mit einer Dicke zwischen 5 und 20 mm ausgegangen werden soll.

Die Aufgabe wird dadurch gelöst, daß die Gieß-Walzanlage ein die Stahlzugabeeinrichtung, die Gieß-Walzeinrichtung, die Umlenkeinrichtung für das Band, das Walzwerk und die Haspeleinrichtung zur integrierten Einstellung der technologischen Einzelregelkreise auf der Basis von mathematischen Modellen verbindendes Leitsystem aufweist, das die einzelnen Anlagenteile in bezug auf ihr Zusammenwirken zur Erzeugung eines weiterverarbeitungsgerechten Bandes, d.h. zur Einhaltung der Toleranzen nachgeschalteter Weiterverarbeitungseinrichtungen wie z.B. des Kaltwalzwerkes, in Abstimmung aufeinander derart regelt, daß die Auswirkungen der Regelschritte eines Anlagenteils auf die in Massenflußrichtung folgenden Anlagenteile berücksichtigt werden.

Zwar sind einzelne Regelungen für einzelne Komponenten einer Gießwalzanlage z.B. aus der EP A 0 326 190 und der EP A 0 384 151 bekannt, jedoch werden die einzelnen Komponenten einzeln geregelt. Demgegenüber werden gemäß der Erfindung die Anlagenteile der Gießwalzanlage in bezug auf ihr Zusammenwirken zur Erzeugung eines weiterverarbeitungsgerechten Bandes optimiert. Diese erfindungsgemäße Optimierung des Zusammenwirkens hat sich als besonders vorteilhaft erwiesen, da die Stellgliedwirksamkeit der einzelnen Komponenten der Gießwalzanlage zum Teil sehr klein sind.

Vorteilhafte Einzelheiten der einzelnen Anlagenteile und des Regelsystems sind aus der nachfolgenden Beschreibung ersichtlich.

Ausgehend von einem aus einem Tundish oder Vorherd auslaufenden Gießstrahl soll durch Gießwalzen und Nachverformen ein warmgewalztes Band mit einer Dicke von etwa 2 bis 4 mm hergestellt werden. In Einzelfällen soll auch eine Dicke von 1 mm erreichbar sein. Hierzu werden Gießwalzeinrichtungen mit den folgenden, z.T. bekannten, elektrotechnischen Grundkomponenten verwendet:

Schieberverschlußantrieb mit Gießstrahlregelung am Tundish oder Vorherd. Der Gießstrahl läuft in eine Vorkühleinrichtung, ggf. auch in eine Einlaufkokille ein, und dort wird der Gießspiegel, z.B. durch radiometrische Messung, etwa mit einem Meßgerät der Firma Dr. Berthold, auf ± 3 mm genau eingestellt. Diese Einstellung ist unabhängig vom Querschnitt der Verteilungs- und/oder Vorkühleinrichtung. Diese kann oben offen oder als Kammer ausgebildet sein.

Für die Verteilungs- und Vorkühleinrichtung ist eine Kühlmittelregelung und ggf. eine Rühreinrichtung in Form einer elektrischen Spule vorgesehen. Diese kann ein- oder mehrteilig ausgebildet sein. Die Verteilungs- und Vorkühleinrichtung kann insbesondere für dickere Querschnitte als Einlaufkokille ausgebildet sein, sie kann aber ebenso als Verteilerrinne oder als kastenartiger Aufsatz mit Abdeckung ausgebildet sein. In der Ausbildung als Einlaufkokille bietet sich etwa die vorteilhaft regelbare Ausbildung an, wie sie in der DE 40 30 683 A1 beschrieben ist.

Das Gießwalzenpaar weist vorteilhaft eine Kühlmittelregelung sowie eine Leistungs- und Lageregelung und insbesondere eine Momentanform-Berechnung auf. Die Form der Gießwalzen wird nach den Anforderungen der nachgeschalteten Walzeinrichtungen ausgerichtet, und zwar derart, daß diese mit einem Minimum an Verstellung ein toleranzgerechtes Band liefern. Als besonders geeignet hat sich ein Rechteck-Austrittsprofil herausgestellt, das vorteilhaft z.B. ballige Kanten aufweist.

Hinter den Gießwalzen befinden sich vorteilhaft eine elektromagnetische Bandzugregelung und entsprechende Bandumlenkungseinrichtungen, die die bisher üblichen Rollen, die insbesondere im Dauerbetrieb, zu Oberflächenfehlern Anlaß geben können oder das Entstehen von Kantenrissen begünstigen, zumindest teilweise ersetzen. Weiter sind in diesem Bereich induktive Bandtemperatur-Verteilungs-Einstellungseinrichtungen und unmittelbar vor der ersten Verformungswalze eine Druckwasserentzunderungseinrichtung angeordnet. Als Gießgeschwindigkeit sind vorzugsweise etwa 6 bis 10 m/min vorgesehen. Zur Kanten-Temperatureinstellung dienen insbesondere ein- oder mehrteilige Linieninduktoren und zur Temperatur-Homogenisierung, falls notwendig, einzeln zu- und abschaltbare Platteninduktoren. Mit diesen Maßnahmen ist eine Einstellung der Einlauftemperatur des gegossenen Bandes in das erste Walzgerüst sogar mit einem vorgegebenen Temperaturprofil über die Breite möglich. Die Eintrittstemperatur des Bandes in die Verformungswalzen wird ebenso wie die Gießtemperatur im wesentlichen nach der Legierung, d.h. nach der Stahlqualität und der Endabmessung, die beim Walzen erreicht werden soll, d.h. dem Verformungsgrad durch die Walzen, eingestellt.

Als Walzgerüste sind einfache Duo- oder Quarto-Walzgerüste vorgesehen, die zumindest eine Walzspaltverstellung und eine Walzenbiegeeinrichtung aufweisen. Hier werden ausgehend von dem tatsächlich gegossenen Bandprofil, soweit möglich, das Sollprofil und der Sollquerschnitt eingestellt, der auch noch durch die Haspelzugkraft beeinflußt wird.

Gegebenenfalls befindet sich hinter dem letzten Gerüst, vorgesehen sind ein bis drei Gerüste, je nach notwendigem Verformungsgrad zur Erreichung des Endquerschnitts, eine Wärmebehandlungszone, die induktive Einrichtungen und gegebenenfalls auch Kühleinrichtungen aufweist. Hier wird, z.B. zur Kornbeeinflussung, ein Pendelglühen durchgeführt. Desweiteren kann eine Temperaturhaltezone vor dem Haspel vorgesehen werden. So ergibt sich eine gesteuerte Wärmebehandlung aus der Walzhitze.

Hinter den Walzen befinden sich vorteilhaft Dicken- und Profilmeßgeräte, um die Walzeneinstellung, Walzenbiegung und die Auszugskraft aus den Walzen zur Erreichung eines toleranzgerechten Bandes zu kontrollieren. Das Eintrittsprofil in die Walzen wird vorteilhaft durch Rechnung bestimmt, die Rechnung kann meßtechnisch überprüft werden. Die Rechnung geht z.B. von den Erstarrungsdaten der Legierung, der gerechneten Momentanform der Gießwalzen und ggf. von dem Bandtemperaturprofil über die Breite aus.

Die induktiven Einrichtungen und die gießtechnischen Einrichtungen (inkl. Kühltechnik), werden vorteilhaft durch ein Automatisierungssystem auf der Basis Siemens "SIMATIC S5" gesteuert und geregelt, während die Gießwalzen, die Verformungswalzen und der Haspel vorteilhaft eine Steuerung und Regelung auf der Basis Siemens "Symadin D" aufweisen. Die Automatisierungsgeräte sind vorteilhaft durch ein Bussystem miteinander und mit einer Leiteinheit verbunden. Das fertiggewalzte Band weist Profilabweichungen unterhalb der Kaltwalz-Eintrittstoleranz etwa max. ± 0,025 mm für ein 4 mm-Band auf.

Die einzelnen Automatisierungs- und Meßgeräte sind insbesondere in technologiebezogenen Automatisierungsgruppen organisiert und durch ein feedforward-feedback-Leitsystem miteinander verbunden. In einer besonders bevorzugten Ausführungsart weist das Leitsystem eine Erfahrungswertmatrix mit Beeinflussungsverknüpfung in der Grundform eines selbstoptimierenden neuronalen Netzes mit Fuzzy-Eingangsdaten und automatisch generiertem Expertenwissen auf. So ergibt sich ein überlagertes Leitystem, das relativ einfach gestaltete Einzelaggregate in kostengünstiger Ausführung zur Erzeugung eines rißfreien Bandes mit Toleranzen innerhalb der Regelgrenzen eines nachgeschalteten Kaltwalzwerks miteinander verbinden kann und dabei automatisch die Erfahrungen miteinbringt, wie sich die Einzelaggregate bei veränderten Eingangswerten und Vorgehenverhalten werden.

In speziellen weiteren Ausgestaltungen der Erfindung ist vorgesehen, daß die Tundish- oder Vorherd-Ausflußregelung in ein Gießrohr o.ä., durch Schieber mit elektrischem Antrieb in Abhängigkeit vom Einlaufgießspiegel und vorgegebenen Anforderungen, wie der Banddicke, erfolgt. Der Einlaufgießspiegel bzw. Stand oberhalb der Gießwalzen, kann dabei nicht nur durch radiometrische, sondern auch durch optische oder Schwimmermessungen ermittelt werden.

Die ggf. notwendige Kühlmittelregelung des Einlaufbereichs o.ä. erfolgt in Abhängigkeit von Wandthermoelementen oder den Daten der Tundish-Ausflußregelung in Zusammenhang mit einer Ausflußmengenmessung. Auch hierfür wird vorteilhaft eine Erfahrungswertmatrix verwendet, die z.B. die Legierungseinflüsse berücksichtigt.

Die Gießwalzen besitzen eine Drehzahl- und Drehmomentregelung, dabei erfolgt die Ermittlung der momentan erforderlichen Verformungsenergie sehr vorteilhaft durch zyklische Freigaben der Drehzahl- und der Drehmomentregelung. Je größer die momentan erforderliche Verformungsenergie ist, desto höher befindet sich die Vereinigungszone der beiden auf den Gießwalzen gebildeten Erstarrungsschalen oberhalb der Verbindungsebene der Mittellinien der Gießwalzen und umgekehrt. Die momentan erforderliche Verformungsenergie ist also eine gute Regelgröße. Mit ihrer Verwendung können sehr vorteilhaft Durchbrüche auf die Austrittsseite ebenso vermieden werden wie eine zu hohe Lage der Erstarrungsschalen-Vereinigungszone. Ein Hängen der Vereinigungszone nach einer Seite kann durch eine selektive Kühlung ausgeglichen werden. Über das einseitige Hängen der Vereinigungszone zeigt die DE 40 21 197 A1 näheres. Feststellbar ist das einseitige Hängen der Vereinigungszone z.B. anhand des Austritts-Temperaturprofils. Die Gießwalzen werden in bezug auf ihre Achslage (Abstand, Versatz) gesteuert. Ihre Ist-Lage und Form kann z.B. durch fortlaufende IR-Laser-Messungen ermittelt und ggf. korrigiert werden. Die Kühlmittelmenge wird, insbesondere nach Vorgaben des Einlaufbereichs und der Gießwalzendrehzahl, eingestellt. Geringfügige Balligkeitskorrekturen sind durch elektrische Mittel, z.B. eine Induktionserwärmung, möglich.

Der Auszug des gegossenen Bandes wird unter Beachtung der kleinen maximalen Zugspannung an der Austrittsseite der Gießwalzen geregelt. Diese Regelung kann entweder in Zusammenhang mit der Regelung der Walzgerüste, aber auch als Regelung eines entkoppelten Gerüsts mit einer Zugregelung durch elektromagnetische Mittel betrachtet werden. Optimal ist eine Regelung auf konstanten, maximalen Massenfluß, abhängig von der maximalen Kühlleistung mit einer Anpassung der Walzendrehzahl an die Gießwalzendrehzahl.

Anschließend an den Austritt aus den Gießwalzen erfolgt vorteilhaft eine Bandkantentemperatur- und Formkontrolle. Sowohl die Bandkantentemperatur als auch die Bandkantenform kann durch eine Regelung der Kühlung und Stellung der Seitenelemente der Gießwalzen erfolgen. Die Seitenelemente der Gießwalzen sind vorteilhaft auf dem Umfang der Gießwalzen angeordnet und arbeiten vorteilhaft in Verbindung mit einer induktiven Heizung oder einer Kühlung sowie einer Lageregelung, z.B. nach einer Erfahrungswertmatrix.

Die Oberflächen der Gießwalzen weisen vorteilhaft ein Strukturmuster auf, wobei ein Fischgräten- oder Zickzack-Muster besonders vorteilhaft ist. Die Reinigung der Struktur-Vertiefungen kann z.B. durch Spritzwasser in Verbindung mit einem Bürstensystem erfolgen, wobei es vorteilhaft ist, die Reinigung durch einen Laser zu kontrollieren, der gf. eine Nacharbeit vornehmen kann.

Für eine einwandfreie Ablösung des Bandes von den Gießwalzen ist vorteilhaft eine elektromagnetisch arbeitende Bandvibrationseinrichtung vorgesehen, die bei Bedarf durch eine ebenfalls vorteilhaft elektromagntische Bühnen- bzw. Gießwalzenvibrationseinrichtung ergänzt wird. Zwischen den Gießwalzen und dem ersten Verformungswalzengerüst befindet sich bei Bedarf auch vorteilhaft eine Bild- und Mustererkennungseinheit, z.B. mit Infrarotkameras, mit der der Oberflächenzustand des Bandes kontrolliert wird. Unter der Annahme, daß sichtbare Zunderrisse, die eine Maximallänge überschreiten, ein Hinweis auf Oberflächenrisse sind (Abweichung vom normalen Rißbild), desgleichen beidseitige Zunderrisse an den Kanten, wird das Verhalten der elektromagnetischen Einrichtungen entsprechend beeinflußt und gegebenenfalls eine durch induktive Teilerwärmung mögliche Reparatur der Risse vorgenommen. Die Fehlerkorrektur erfolgt durch gezielte elektrische Maßnahmen, bei Kantenrissen unterstützt durch eine Lage- und/oder Heizungskühlungsregelung der Kantenbildungs-Leitelemente. So ergibt sich das Einlaufen eines von Makrorissen freien Bandes in das erste Verformungsgerüst, in dem unvermeidlich Mikrorisse und interkristalline Ablösungen verschweißt werden. Vor den Walzgerüsten befindet sich ggf. ein Profil- und Dickenmeßgerät, das insbesondere eine Profil- und Dickentrendauswertung vornimmt. Diese Angaben dienen insbesondere dem Neuro-Fuzzysystem mit seinen Wenn-Dann-Regeln, sie können aber z.B. auch konventionell durch eine Differentiation ausgewertet werden. Das gleiche gilt auch für die übrigen Trends, die betrachtet werden.

Anschließend an das Walzen erfolgt ggf. vorteilhaft eine induktive Wärmebehandlung mit vorgegebenen Temperaturverläufen, z.B. ein Pendelglühen um 720 °C und/oder ein nachfolgendes Halten auf 500 °C bis 550 °C bei legiertem Stahl.

Die nachgeschaltete Haspel weist eine Zugregelung auf, um am letzten Walzgerüst unter Einhaltung eines Minimal- und Maximalzugs die vorherbestimmten Enddicke des Bandes zu erreichen.

Das überlagerte Leitsystem, das auch wesentlich auf der Basis von mathemtischen Modellen mit Adaption auf Neuro-Fuzzy-Basis arbeitet (weitestgehend bei dem Netztraining), dient insbesondere zur Abstimmung des in den Gießwalzen erreichten Profils und Bandzustandes mit den nachgeschalteten Aggregaten. So ist es möglich, die Gießwalzen ebenso wie die Verformungswalzen vorteilhaft, z.B. ohne aufwendige Verschiebeeinrichtungen (Verformungswalzen) oder Einrichtungen zur Balligkeitsänderung (Gießwalzen), zu betreiben. Durch die Erfahrungswertmatrix kann für die unterschiedlichen Einlaufbedingungen in die Gießwalzen, deren Verhalten im betrieb durch Simulation und/oder Versuche im Rahmen der Inbetriebsetzung ermittelt werden kann und für die Eintrittsbedingungen in die Walzgerüste, relativ schnell eine optimale Reaktion auf die vorliegenden Verhältnisse erreicht werden. Abhängig von der Legierung, den Einlaufbedingungen, insbesondere der Einlauftemperatur, kann unter Berücksichtigung der zur Verfügung stehenden Kühlleistung so mit sehr einfachen Aggregaten nach relativ kurzer Zeit ein toleranzgerechtes Band erreicht werden. In der Regel reichen für die Erfahrungswertmatrix abgeschätzte Werte der Parameter der Fuzzy-Sets aus, die mit Hilfe des selbstlernenden neuronalen Netzes verbessert werden. Die zugehörigen Fuzzy-Rules zur Verarbeitung der Fuzzy-Sets werden nach vorhergehender Wirkungs-Simulation (insbesondere in bezug auf kritische Zustände) im Rahmen des Probebetriebs verifiziert und gehen ebenfalls in die Erfahrungswertmatrix ein, wobei das neuronale Netz die Gewichtung der Fuzzy-Rules entsprechend den Anforderungen verändert.

Unter dem zentralen Leitsystem mit dem besonders vorteilhaften neuronalen Netz mit Fuzzy-Struktur und Erfahrungswertmatrix zur Vor- oder Direktsteuerung angeordnete, auch z.T. erfinderische, Regelstrukturen ergeben sich aus den beschrifteten Figuren 1 bis 4, die Grundlagen einiger wichtiger Fuzzy-Rules aus der beigefügten Tabelle und wesentliche konstruktive, erfinderische Einzelheiten sowie eine Übersicht über das erfindungsgemäße Regelsystem aus den Figuren 5 bis 8.

### Bezugszeichenliste zu Bild 5

- 1: Tundish oder Vorherd
- 2: Einlaufbehälter oder Verformungskokille
- 3: Gießwalzen
- 3a: Temperaturmeßgerät
- 4: elektrische Vibrations- und Leiteinrichtungen
- 5: Flächen und Kanteninduktoren
- 6: Bild- und Mustererkennungseinheit mit Luftaufblaszone
- 7: Verformungswalzgerüste
- 7a: Entzunderungseinrichtung
- 7b: Profil- und Dickenmeßeinrichtung
- 7c: Ausgangsprofilkontrolleinrichtung
- 8: kontin. Wärmebehandlungseinrichtung
- 9: Haspel
- 10: Kaltwalzwerk
- 11: Neuro-Fuzzy und Vorausberechnungseinheit
- 12: Erfahrungswertmatrix
- 13: Fertigungstoleranzeingabe
- 14: Einguß-Zulauf, Gießwalzen- und Auszugs-Steuer- und Regeleinheit
- 15: Neuro-Fuzzy Rißbild- und Mustererkennungseinheit mit Luftaufblaszonensteuerung
- 16: Walzgerüst-Steuer- und Regelung
- 17: Wärmebehandlungs-Steuer- und Regelung
- 18: Haspelregelung

### Bezugszeichenliste zu Bild 6

- 1: Gießwalze
- 2: Gießwalze Kühlzonen I,II und III einzeln in Bezug auf die Kühlleistung beeinflußbare Kühlzonen
- 3: Form- und Lage-Abtastlaser, trigonometrisch oder mit Pulszählverfahren arbeitend
- 5: Kühlmittel (Wasser, Salzlösung) Zu- und Ableitung A,B,C, zum Aufbringen einer geregelten Vibration Förderung durch Drehzahl und hubregelbare Kolbenpumpe
- 9: elektrische, z.B. induktive Gießwalzenform-Korrekturmittel
- 10: Gießwalzen-Kantenbeheizungsmittel
- 11: Lage- und Kühlmittel- bzw. Heizungsregelbare Gießraumseitenbegrenzungen
- 12: seitliche Temperaturmeßeinrichtungen, z.B. Thermoelemente in Hüllrohren oder Ultraschallschwinger zur Ausnutzung des Temperaturganges der Stahldichte
- 13: gekröpfte, Temperatur- und Formbeeinflußbare Gießwalzenkanten
- 14: Formbeeinflussungsmittel, z.B. induktive Einrichtungen oder Hydraulikverstellzylinder, für die Gießwalzenkante
- 15: Höhen- und Lageverstelleinrichtungen der seitlichen Gießraumbegrenzungen, um den Dichtspalt zwischen den seitlichen Gießraumbegrenzungen und den Gießwalzen einzustellen,

### Bezugszeichenliste zu Bild 7

- 1,2: Gießwalzen
- 3: Gießraum-Mittelkühlkörper, ggf. auch als Verteiler wirkend, lage- und kühlintensitätsregelbar
- 4: Bewegungsrichtungspfeile
- 5: Kühlmittelöffnungen
- 6,7: Ultraschallthermometer oder Thermoelementhüllrohre
- 8,9: Erstarrungsschalen
- 10: gegossenes Band
- 11: ein- oder mehrteilige elektromagnetische Axialzugregelung, Führungs- und/oder Vibrationseinrichtung, ggf. in Abstimmung mit Kühlmittel-Vibrationspumpen für 1 und 2 regelbar
- 12: Bandprofil-, Banddicken-Meßgeräte, z.B. als Lasermeßgeräte ausgebildet, Kantenprofil-Meßgeräte integriert,
- 13: Temperaturverteilungssensoren
- 14: Lagesensoren
- 15: Vibrationssensoren

### Bezugszeichenliste zu Bild 8

- 1: Mittelteile des Fischgrätenmusters
- 2: Grätenteile des Fischgrätmusters
- 3: Zick-zack-Musterlinien
- 6: Gießwalzenoberflächenteile, z.B. aus Kupfer- Beryllium, ggf. mit Wolfram-Carbid oder anderen Carbiden beschichtet

## Patentansprüche

1. Gieß-Walzanlage für Stahlbänder mit einer vertikal arbeitenden Zweiwalzen-Gießeinrichtung mit Flüssigstahl-Zugabeeinrichtung, einer Umlenkeinrichtung des gegossenen Bandes in eine horizontale Lage und ein horizontal arbeitendes Walzwerk mit Haspeleinrichtung, sowie gegebenenfalls einem nachgeschalteten Kaltwalzwerk, wobei alle Komponenten über einzelne technologische Regelkreise geführt werden,
**dadurch gekennzeichnet**, daß sie ein die Stahlzugabeeinrichtung (1,2), die Gieß-Walzeinrichtung, die Umlenkeinrichtung für das Band, das Walzwerk und die Haspeleinrichtung (10) zur integrierten Einstellung der technologischen Einzelregelkreise auf der Basis von mathematischen Modellen verbindendes Leitsystem aufweist, das die einzelnen Anlagenteile in bezug auf ihr Zusammenwirken zur Erzeugung eines weiterverarbeitungsgerechten Bandes, d.h. zur Einhaltung der Toleranzen nachgeschalteter Weiterverarbeitungseinrichtungen, wie z.B. des Kaltwalzwerkes, in Abstimmung aufeinander derart regelt, daß die Auswirkungen der Regelschritte eines Anlagenteils auf die in Massenflußrichtung folgenden Anlagenteile berücksichtigt werden.

2. Gieß-Walzanlage nach Anspruch 1,
**dadurch gekennzeichnet**,
daß die Abstimmung der einzelnen Anlagenteile aufeinander und das Verhalten der Einzelaggregate, durch das Leitsystem, insbesondere unter Einbeziehung von Neuro-Fuzzy-Komponenten, optimiert wird.

3. Gieß-Walzanlage nach Anspruch 1 oder 2,
**dadurch gekennzeichnet**,
daß das Leitsystem sich eine Erfahrungwertmatrix (12) generiert, die für die Steuerung und Regelung, insbesondere für Vorsteuerungen, der einzelnen Anlagenteile und ihrer Komponenten, verwendet wird.

4. Gieß-Walzanlage nach Anspruch 1,2 oder 3,
**dadurch gekennzeichnet**,
daß die Optimierung unter anderem eine Verhaltenssimulation bei verschiedenen, insbesondere kritischen, Eingangszuständen umfaßt.

5. Gieß-Walzanlage nach Anspruch 1,2,3 oder 4,
**dadurch gekennzeichnet**,
daß die Gießwalzenpositionen und die Positionen der damit zusammenhängenden Elemente durch Stellglieder mit Absolutlagegebern o.ä. angesteuert werden, wobei das Leitsystem die Werte der Absolutlageregler vorgibt und über das Ergebnis am Band oder an Bandsegmenten Korrekturkreise herstellt.

6. Gieß-Walzanlage nach Anspruch 1,2,3,4 oder 5,
**dadurch gekennzeichnet**,
daß Korrekturwerte zur Steuerung vorzugsweise der Erfahrungswertmatrix entnommen werden, wobei Neurofuzzy-Komponenten die Verknüpfung und gegenseitige Beeinflussung, insbesondere unter Berücksichtigung des Zeitverhaltens der Korrekturauswirkungen, vornehmen.

7. Gieß-Walzanlage nach Anspruch 1,2,3,4,5 oder 6,
**dadurch gekennzeichnet**,
daß eine Hauptregelgröße der Gießwalzen die Lage der Vereinigungszone der gebildeten Bandschalen ist, wobei die Lage der Vereinigungszone durch die Momentan-Umformkraftanforderung der Gießwalzen bestimmt wird.

8. Gieß-Walzanlage nach Anspruch 1,2,3,4,5,6 oder 7,
**dadurch gekennzeichnet**,
daß sie elektromagnetische Mittel zur Längs- und Querbewegung und/oder Führung des Bandes im Bereich hinter den Gießwalzen (3) aufweist.

9. Gieß-Walzanlage nach Anspruch 1,2,3,4,5,6,7 oder 8,
**dadurch gekennzeichnet**,
daß die induktiven Einrichtungen und die gießtechnischen Einrichtungen der Anlage durch ein Basis-Automatisierungssystem unmittelbar gesteuert und geregelt werden.

10. Gieß-Walzanlage nach Anspruch 1,2,3,4,5,6,7,8 oder 9,
**dadurch gekennzeichnet**,
daß die Automatisierungsgeräte der Basisautomatisierung vorteilhaft durch ein Bussystem miteinander und mit der Leiteinheit verbunden sind.

11. Gieß-Walzanlage nach einem oder mehreren der vorhergehenden Ansprüche,
**dadurch gekennzeichnet,**
daß das überlagerte Leitsystem zur Einstellung der technologischen Regelkreise eine Erfahrungswertmatrix (12) mit Beeinflussungsverknüpfung aufweist, das selbstoptimierende Bestandteile, insbesondere Neurofuzzy-Komponenten besitzt.

12. Gieß-Walzanlage nach einem oder mehreren der vorhergehenden Ansprüche,
**dadurch gekennzeichnet,**
daß das überlagerte Leitsystem auf der Basis von mathematischen Modellen und Neurofuzzy-Komponenten eine Vorsteuerung der Komponenten der einzelnen Anlagenteile vornimmt, mit der herkömmliche Regelkreise und Stellglieder ersetzbar sind.

13. Gieß-Walzanlage nach einem der vorhergehenden Ansprüche,
**dadurch gekennzeichnet**,
daß die mathematischen Modelle für eine optimierte Ausgestaltung des Zusammenwirkens der Anlagenkomponenten verwendbar sind.

## Claims

1. Continuous casting and rolling plant for steel strips with a vertically operating double roll casting device having a molten steel charge device, a device for deflecting the cast strip into a horizontal position and a horizontally operating rolling mill with a reel device, and, if applicable, a downstream cold rolling mill, wherein all the components are controlled via individual technological control circuits, characterised in that it comprises a control system which connects the steel charge device (1, 2), the continuous casting and rolling device, the deflection device for the strip, the rolling mill and the reel device (10) for integrated adjustment of the individual technological control circuits on the basis of mathematical models, and which regulates the individual plant parts with respect to their interaction to produce a strip which is suitable for further processing, i.e. to observe the tolerances of downstream further processing devices such as, e.g. the cold rolling mill, in coordination with one another such that the effects of the control steps of one plant part on the plant parts following in the mass flow direction are taken into account.

2. Continuous casting and rolling plant according to claim 1, characterised in that the coordination of the individual plant parts with one another and the behaviour of the individual units are optimised by the control system, in particular including neuro-fuzzy components.

3. Continuous casting and rolling plant according to claim 1 or 2, characterised in that the control system generates an empirical value matrix (12), which is used for control and regulation, in particular preliminary controls, of the individual plant parts and their components.

4. Continuous casting and rolling plant according to claim 1, 2 or 3, characterised in that the optimisation comprises, inter alia, simulation of behaviour under different, in particular critical input conditions.

5. Continuous casting and rolling plant according to claim 1, 2, 3 or 4, characterised in that the casting roll positions and the positions of the related elements are controlled by actuators with absolute position sensors or similar, wherein the control system predetermines the values for the absolute position regulators and establishes correction circuits on the basis of the result at the strip or at strip segments.

6. Continuous casting and rolling plant according to claim 1, 2, 3, 4 or 5, characterised in that correction values for control purposes are preferably obtained from the empirical value matrix, wherein neuro-fuzzy components are responsible for the logic operation and mutual influence, in particular taking account of the time response of the correction effects.

7. Continuous casting and rolling plant according to claim 1, 2, 3, 4, 5 or 6, characterised in that a main control variable of the casting rolls is the position of the zone in which the formed strip shells are combined, wherein the position of the combining zone is determined by the instantaneous conversion force requirement of the casting rolls.

8. Continuous casting and rolling plant according to claim 1, 2, 3, 4, 5, 6 or 7, characterised in that it comprises electromagnetic means for the longitudinal and transverse movement and/or guidance of the strip in the area downstream of the casting rolls (3).

9. Continuous casting and rolling plant according to claim 1, 2, 3, 4, 5, 6, 7 or 8, characterised in that the inductive devices and the casting devices of the plant are directly controlled and regulated by a basic automation system.

10. Continuous casting and rolling plant according to claim 1, 2, 3, 4, 5, 6, 7, 8 or 9, characterised in that the automation instruments of the basic automation system are advantageously connected to one another and to the control unit by a bus system.

11. Continuous casting and rolling plant according to one or more of the preceding claims, characterised in that the overriding control system for adjusting the technological control circuits comprises an empirical value matrix (12) with an influencing logic circuit comprising self-optimising components, in particular neuro-fuzzy components.

12. Continuous casting and rolling plant according to one or more of the preceding claims, characterised in that the components of the individual plant parts, which can replace conventional control circuits and actuators, are subject to preliminary control by the overriding control system on the basis of mathematical models and neuro-fuzzy components.

13. Continuous casting and rolling plant according to one of the preceding claims, characterised in that the mathematical models are used for optimised organisation of the interaction of the plant components.

## Revendications

1. Installation de coulée continue et de laminage pour bandes d'acier comportant un dispositif de coulée vertical à deux cylindres pourvu d'un dispositif d'amenée d'acier liquide, un dispositif de renvoi de la bande coulée dans une position horizontale et un laminoir horizontal équipé d'une enrouleuse, ainsi éventuellement qu'un laminoir à froid monté en aval, tous les composants étant gérés par des circuits de réglage technologiques individuels,
caractérisée en ce qu'elle comporte un système pilote reliant le dispositif (1, 2) d'amenée d'acier, le dispositif de coulée continue et de laminage, le dispositif de renvoi de la bande, le laminoir et l'enrouleuse (10) en vue d'un réglage intégré des circuits de réglage technologiques individuels sur la base de modèles mathématiques, lequel système pilote règle l'interaction des différents éléments de l'installation en vue de produire une bande convenant pour un traitement ultérieur, c'est-à-dire en vue de respecter les tolérances de dispositifs de traitement ultérieur montés en aval, comme par exemple du laminoir à froid, de telle sorte que l'on prenne en compte les effets des opérations de réglage d'un élément de l'installation sur les éléments suivants dans la direction de traitement de la matière.

2. Installation de coulée continue et de laminage selon la revendication 1,
caractérisée en ce
que le système pilote optimise le réglage des différents éléments de l'installation les uns sur les autres et le comportement des différentes unités, notamment en associant des composants neuronaux à logique floue.

3. Installation de coulée continue et de laminage selon la revendication 1 ou 2,
caractérisée en ce
que le système pilote génère une matrice (12) de valeurs empiriques, qui est utilisée pour la commande et le réglage, en particulier pour des commandes pilotes, des différents éléments de l'installation et de leurs composants.

4. Installation de coulée continue et de laminage selon la revendication 1, 2 ou 3,
caractérisée en ce
que l'optimisation comprend notamment une simulation de comportement dans différents états d'entrée, en particulier critiques.

5. Installation de coulée continue et de laminage selon la revendication 1, 2, 3 ou 4,
caractérisée en ce que les positions des cylindres de coulée et les positions des éléments qui y sont rattachés sont commandées par des organes de réglage avec des transmetteurs de position absolue ou analogues, le système pilote prédéterminant les valeurs des régulateurs de position absolue et établissant des circuits de correction en fonction du résultat sur la bande ou sur des segments de la bande.

6. Installation de coulée continue et de laminage selon la revendication 1, 2, 3, 4 ou 5,
caractérisée en ce qu'on prélève des valeurs de correction pour la commande de préférence de la matrice de valeurs empiriques, des composants neuronaux à logique floue assurant la liaison et l'interaction, notamment en prenant en compte le comportement dans le temps des effets des corrections.

7. Installation de coulée continue et de laminage selon la revendication 1, 2, 3, 4, 5 ou 6,
caractérisée en ce
que la position de la zone de jonction des croûtes de bande formées est une grandeur réglante principale des cylindres de coulée, la position de la zone de jonction étant déterminée par l'énergie de déformation momentanément nécessaire des cylindres de coulée.

8. Installation de coulée continue et de laminage selon la revendication 1, 2, 3, 4, 5, 6 ou 7,
caractérisée en ce
qu'elle comporte des moyens électromagnétiques pour le déplacement longitudinal et transversal et/ou le guidage de la bande dans la zone située en aval des cylindres de coulée (3).

9. Installation de coulée continue et de laminage selon la revendication 1, 2, 3, 4, 5, 6, 7 ou 8,
caractérisée en ce
que les dispositifs inductifs et les dispositifs techniques de coulée de l'installation sont commandés et réglés directement par un système d'automatisation de base.

10. Installation de coulée continue et de laminage selon la revendication 1, 2, 3, 4, 5, 6, 7, 8 ou 9,
caractérisée en ce
que les appareils d'automatisation du système d'automatisation de base sont reliés de manière avantageuse par un système de bus entre eux et avec l'unité pilote.

11. Installation de coulée continue et de laminage selon une ou plusieurs des revendications précédentes,
caractérisée en ce
que le système pilote superposé comporte, pour régler les circuits de réglage technologiques, une matrice (12) de valeurs empiriques avec liaison d'interaction et possède des composants auto-optimisants, notamment des composants neuronaux à logique floue.

12. Installation de coulée continue et de laminage selon une ou plusieurs des revendications précédentes,
caractérisée en ce
que le système pilote superposé effectue, sur la base de modèles mathématiques et de composants neuronaux à logique floue, une commande pilote des composants des différents éléments de l'installation qui permet de remplacer des circuits et des organes de réglage classiques.

13. Installation de coulée continue et de laminage selon une des revendications précédentes,
caractérisée en ce
que les modèles mathématiques peuvent être utilisés pour optimiser l'interaction des éléments de l'installation.
